# EUROPÄISCHE PATENTSCHRIFT

(11) **EP 0 839 950 B1**
(45) Veröffentlichungstag und Bekanntmachung des Hinweises auf die Patenterteilung: **28.05.2003**
(21) Anmeldenummer: 97118504.6
(22) Anmeldetag: 24.10.1997
(51) Int. Cl.: D21F 1/44, D21H 21/28, D21H 21/42

(54) **Verfahren zum Einlagern von Substanzen in eine laufende Faserstoffbahn**
Process to introduce substances in a moving fiber web
Procédé pour introduire des substances dans une bande fibreuse en mouvement

(30) Priorität: 29.10.1996 DE 19644867
(43) Veröffentlichungstag der Anmeldung: 06.05.1998
(73) Patentinhaber: Schultz, Hans-Joachim, Dr., 88214 Ravensburg (DE)
(72) Erfinder: Schultz, Hans-Joachim, Dr., 88214 Ravensburg (DE)
(74) Vertreter: Meyer-Roedern, Giso, Dr.

(56) Entgegenhaltungen:
- EP-A- 0 355 734
- US-A- 5 560 807

## Beschreibung

Die Erfindung betrifft ein Verfahren, bei dem Substanzen in oder vor dem Stoffauflauf einer Papiermaschine in eine Faserstoffsuspension eingeleitet werden, aus der eine laufende Faserstoffbahn gebildet wird, wobei die Einleitung an mehreren, über die Breite des Stoffauflaufs verteilten Stellen erfolgt.

Es ist bekannt, bei Sicherheitspapieren, insbesondere Banknoten, Maßnahmen zu treffen, um eine Fälschung des Papiers zu erschweren oder unmöglich zu machen. Hierzu gehört vor allem das Einlegen eines Sicherheitsfadens in die Papierbahn. Der Sicherheitsfaden wird an einer solchen Stelle in die Papiermasse eingeführt, an der sich diese noch in mehr oder minder flüssigem Zustand befindet Der Sicherheitsfaden ist in der fertigen Papierbahn weitgehend in die Papiermasse eingebettet. Dabei erfolgt das Einführen des Sicherheitsfadens kontinuierlich, so daß der Streifen in der Papierbahn an keiner Stelle unterbrochen ist.

Es ist auch möglich, zwei oder mehrere Sicherheitsfäden in die Papierbahn einzubetten. Die Streifen haben in diesem Falle einen gegenseitigen Abstand in Richtung der Papierbahnbreite gesehen. Auch hierbei erfolgt das Einlegen der Streifen kontinuierlich, so daß die Streifen in der fertigen Papierbahn nicht unterbrochen sind.

Von Fälschem wird immer wieder versucht, die Sicherheitsmaßnahmen zu umgehen. Eine Primitivmaßnahme besteht darin, den Sicherheitsfaden durch einen aufgedruckten Streifen zu imitieren. Raffiniertere Fälscher versuchen mit mehr oder minder Erfolg, den Papierherstellungsprozeß als solchen zu imitieren und dabei einen Sicherheitsfaden in die Papiermasse einzulagern. genauso wie dies eine autorisierte Papierfabrik tut. Das Prinzip des Einlagerns eines Sicherheitsfadens ist somit keine Gewähr für eine absolute Sicherheit.

US-A-5,560,807 beschreibt einen Stoffauflauf, bei dem eine Faserstoffsuspension über einen seitlich angeströmten, sich verjüngenden Kanal, der auch als Querverteiler bezeichnet wird, einer Batterie von längs angeordneten Diffusorrohren zugeführt und über einen düsenartig sich verjüngenden Stoffaustritt auf ein Sieb gegeben wird. Um Zuschlagstoffe der Faserstoffsuspension zuzusetzen, ist ein separater druckbeaufschlagbarer Kreislauf vorgesehen, dessen Ausgänge in Gegenstromrichtung in der Trennwand münden, die den Querverteilerkanal von dem Rohrbündel abtrennt. Die Zufuhr der Zuschlagstoffe kann über Ventile gesteuert werden. Es ist insbesondere erwünscht, daß die Zuschlagstoffe wie Stärke oder chemische Additive kontinuierlich und gleichmäßig über die Breite des Stoffauflaufs zugesetzt werden, wobei bevorzugt in Dickenrichtung der zu bildenden Faserstoffbahn bestimmte Lagen, insbesondere die auf dem Sieb als erstes aufliegende Lage der Faserstoffbahn, mit den Zuschlagstoffen beaufschlagt werden.

EP-A-0 355 734 beschreibt ein Verfahren zum Herstellen einer Faserstoffbahn, bei dem ein Zuschlagstoff über der Breite der Faserstoffbahn in unterschiedlicher Konzentration kontinuierlich in der Bewegungsrichtung der Faserstoffbahn zugegeben wird, wobei zu diesem Zweck zwei Faserstoffsuspensionen hergestellt werden, von denen die eine den Zuschlagstoff, bei dem es sich um einen Farbstoff handeln kann, enthält. Die beiden Faserstoffsuspensionen werden über eine Mehrzahl von Einleitstellen über der Breite des Stoffauflaufs entweder einzeln oder in einem vorgebbaren Verhältnis gemischt auf ein Formiersieb aufgetragen. Die hierdurch entstehende Faserstoffbahn weist ein von einer Seite zur anderen Seite sich änderndes gemäß der Konzentration des Zuschlagstoffs verlaufendes Profil, beispielsweise eine Färbung, wobei die Dicke und das Flächengewicht im wesentlichen über der Breite unverändert sind.

Aus der Praxis ist neben dem Einbringen eines Sicherheitsfadens in eine Faserstoffsuspension, die bereits den Stoffauflauf verlassen hat, auch das Vorsehen von zweidimensionalen Wasserzeichen bekannt, die durch entsprechend in dem Formiersieb vorgesehene Gegenformen das Wasserzeichen erzeugt werden. Besondere Verwendung finden solche Papiere als Substrat für den Druck von Banknoten und Scheckvordrucken. Sonst sind Wasserzeichen, die mit dem bloßen Auge erkennbar sind, oft unerwünscht, zumal bei beidseitig bedruckten Papieren die dünnen Stellen ein Durchscheinen des Aufdrucks nach sich ziehen.

Aus der Praxis ist es femer bekannt, einer Faserstoffsuspension in geringen Zugabedosen fluoreszierende Fasern beizugeben, die beispielsweise unter UV-Licht zum leuchten anregbar sind und insbesondere für Geldscheine verbreiteten Einsatz finden. Nachteilig bei einer solchen statistischen Zugabe zu einer Faserstoffsuspension ist insbesondere, daß lediglich das Auftreten der fluoreszierenden Fasern als Echtheitsnachweis reichen muß, ohne daß eine bestimmte örtliche Zuordnung und räumliche Verteilung letztlich Sicherheit über die Herkunft des Papiers gibt. Auch besteht bei geringen Zugaben die Gefahr, daß geldscheingroße Papierabschnitte gänzlich ohne solche Fasern ausgebildet sind und somit unbrauchbar sind.

Aufgabe der Erfindung ist es, ein Verfahren der eingangs genannten Art anzugeben, das eine bessere und zugleich schwerer zu fälschende Kennzeichnung einer Faserstoffbahn ermöglicht.

Diese Aufgabe wird mit einem derartigen Verfahren dadurch gelöst, daß die Substanzen an wenigstens einer der Stellen auf intermittierende Weise eingeleitet werden.

Die entscheidende Maßnahme der Erfindung besteht darin, daß eine in die Faserstoffsuspension eingeleitete Substanz an mehreren Stellen über die Breite der Faserstoffbahn und außerdem zeitlich intermittierend eingeleitet wird. Damit ist es möglich, in die Faserstoffmasse ein Bild, ein Motiv oder eine Schrift einzubetten. Eine Nachahmung eines solchen Faserstoffproduktes erfordert gegenüber bekannten Sicherheitspapieren weitaus höhere Fertigkeiten. Es geht dabei nämlich keineswegs nur darum, einen Sicherheitsfaden in die Faserstoffmasse einzubetten (was schon schwierig genug ist), sondern auch noch die genauen Positionen der Einleitungsstellen, über die Breite des Stoffauflaufs hinweg gesehen, einzuhalten und - was besonders schwierig ist - die zeitliche Sequenz der Perioden des Einleitens und der Perioden des Nichteinleitens einzuhalten. So kann beispielsweise ein bestimmtes Bild durch ein ganz bestimmtes Takten der Einleitungsquellen über die Breite der Faserstoffbahn hinweg erzeugt werden. Ein solches Takten kann individuell steuerbar sein und durch den befugten Benutzer jederzeit leicht abgewandelt werden. So können beispielsweise bei Banknoten bestimmten Banknoten-Nummernkreisen bestimmte Bilder zugeordnet werden.

Als Einleitungssubstanz kommen Feststoffe sowie fließfähige Medien in Betracht. Als fließfähige Medien kommen Farbstoffe, pulvrige Substanzen oder Stoffetröme in Betracht, die sich in der fertigen Faserstoffbahn ersichtlich von der übrigen Faserstoffmasse unterscheiden. Die Substanzen können beispielsweise besondere Lumineszenzeigenschaften haben. Auch ist es denkbar, zur Markierung Faserstoffströme einzuleiten, die sich in auffälliger Weise von der übrigen Faserstoffsuspension unterscheiden, beispielsweise durch einen hohen oder niedrigen Füllstoffgehalt, durch eine anders geartete Faserzusammensetzung oder Konzentration. Es kommen auch Einleitungssubstanzen in Betracht, die am fertigen Papier erst dann in Erscheinung treten, wenn das Papier auf eine besondere Weise behandelt wird, beispielsweise wenn es erwärmt, befeuchtet oder gedehnt wird.

Die Erfindung ist anhand der Zeichnungen näher erläutert.
Figur 1 veranschaulicht das Verfahren anhand einer Formiereinheit. Diese ist dargestellt in
Figur 1a von der Seite her,
Figur 1b von hinten,
Figur 1c in der Draufsicht in der Ebene des Verdünnungswassersystems,
Figur 1d in der Draufsicht in der Ebene flexibler Leitungen.

Ein Zulauf 1 erfolgt von unten her mittig zur segmentierten Beschickung der Formiereinheit 2. Ein Zentralverteiler mit Schwingungsdämpfer 5 weist einen Zulaufkonus 3 auf. Man erkennt ferner 24 flexible Leitungen 6, die an die Formiereinheit 2 angeschlossen sind. In die flexiblen Leitungen 6 münden am Zentralverteiler Verdünnungswasserleitungen 4, die von einem Verteilrohr 7 herangeführt sind.

Figur 2 veranschaulicht das erfindungsgemäße Prinzip in schematischer Darstellung in der in Figur 1d dargestellten Ebene. Hierbei ist das Verteilrohr 7 gekrümmt dargestellt. Die flexiblen Leitungen 6 sind allesamt gleich lang.

Figur 3 zeigt weitere Einzelheiten der Formiereinheit 6.

## Patentansprüche

1. Verfahren, bei dem Substanzen (8) in oder vor dem Stoffauflauf einer Papiermaschine in eine Faserstoffsuspension eingeleitet werden, aus der eine laufende Faserstoffbahn gebildet wird, wobei die Einleitung an mehreren, über die Breite des Stoffauflaufs verteilten Stellen erfolgt, **dadurch gekennzeichnet, daß** die Substanzen (8) an wenigstens einer der Stellen auf intermittierende Weise eingeleitet werden.

2. Verfahren nach Anspruch 1, **dadurch gekennzeichnet, daß** wenigstens eine der Substanzen (8) eine Flüssigkeit ist.

3. Verfahren nach Anspruch 1, **dadurch gekennzeichnet, daß** wenigstens eine der Substanzen (8) ein Pulver ist.

4. Verfahren nach Anspruch 1 oder 3, **dadurch gekennzeichnet, daß** wenigstens eine der Substanzen (8) ein Feststoff ist.

5. Verfahren nach einem der Ansprüche 1 bis 4, **dadurch gekennzeichnet, daß** wenigstens eine der Substanzen (8) ein Farbstoff ist.

6. Verfahren nach einem der Ansprüche 1 bis 5, **dadurch gekennzeichnet, daß** die Einleitung der Substanzen (8) bezüglich deren Menge steuerbar ist.

7. Verfahren nach einem der Ansprüche 1 bis 6, **dadurch gekennzeichnet, daß** die Einleitung der Substanzen (8) bezüglich der Einleitungsdauer steuerbar ist.

8. Verfahren nach einem der Ansprüche 1 bis 7, **dadurch gekennzeichnet, daß** die Fasersuspension einem zentralen Verteiler (5) zugeführt wird, und von diesem in mehreren Teilströmen (6) einem Sieb des Stoffauflaufs zugeführt wird.

9. Verfahren nach Anspruch 8, **dadurch gekennzeichnet, daß** den Teilströmen (6) eine Verdünnungsflüssigkeit (7, 4) zugesetzt wird, wobei die Substanzen (8) der Verdünnungsflüssigkeit (7, 4) zugesetzt werden.

10. Verfahren nach einem der Ansprüche 1 bis 9, **dadurch gekennzeichnet, daß** die Substanzen (8) in der Faserstoffbahn, die aus der Faserstoffsuspension gebildet wird, als Bild, Motiv oder Schrift erscheinen.

11. Verfahren nach einem der Ansprüche 1 bis 10, **dadurch gekennzeichnet, daß** aus der Faserstoffsuspension eine Papierbahn gebildet wird.

12. Verfahren nach Anspruch 11, **dadurch gekennzeichnet, daß** ein Stück der Papierbahn als Sicherheitspapier, insbesondere Banknote, verwendet wird.

## Claims

1. A process in which substances (8) are introduced in or in front of the headbox of a paper machine into a fibre suspension, from which a continuous fibre material web is formed, wherein the introduction takes place at a plurality of locations spaced apart over the width of the headbox, **characterised in that** the substances (8) are introduced intermittently at at least one of the locations.

2. A process according to Claim 1, **characterised in that** at least one of the substances (8) is a liquid.

3. A process according to Claim 1, **characterised in that** at least one of the substances (8) is a powder.

4. A process according to Claim 1 or 3, **characterised in that** at least one of the substances (8) is a solid.

5. A process according to any one of Claims 1 to 4, **characterised in that** at least one of the substances (8) is a dye.

6. A process according to any one of Claims 1 to 5, **characterised in that** the introduction of the substances (8) can be controlled in relation to its quantity.

7. A process according to any one of Claims 1 to 6, **characterised in that** the introduction of the substances (8) can be controlled in relation to the introduction period.

8. A process according to the any one of Claims 1 to 7, **characterised in that** the fibre suspension is fed to a central distributor (5), and from the latter is fed in several partial flows (6) to a screen of the headbox.

9. A process according to Claim 8, **characterised in that** a diluent liquid (7,4) is added to the partial flows (6), wherein the substances (8) are added to the diluent liquid (7,4).

10. A process according to any one of Claims 1 to 9, **characterised in that** the substances (8) in the fibre material web, which is formed from the fibre suspension, appear as an image, motif or script.

11. A process according to any one of Claims 1 to 10, **characterised in that** a paper web is formed from the fibre suspension.

12. A process according to Claim 11, **characterised in that** one piece of the paper web is used as a security paper, in particular a banknote.

## Revendications

1. Procédé dans lequel des substances (8) sont introduites dans ou en amont de la caisse de tête d'une machine à papier, dans une matière fibreuse en suspension, à partir de laquelle est formée une bande de matière fibreuse continue, l'introduction s'effectuant en plusieurs emplacements répartis sur la largeur de la caisse de tête, **caractérisé en ce que** les substances (8) sont introduites, au moins en l'un des emplacements, de manière intermittente.

2. Procédé selon la revendication 1, **caractérisé en ce qu'**au moins l'une des substances (8) est un liquide.

3. Procédé selon la revendication 1, **caractérisé en ce qu'**au moins l'une des substances (8) est une poudre.

4. Procédé selon la revendication 1 ou 3, **caractérisé en ce qu'**au moins l'une des substances (8) est une matière solide.

5. Procédé selon l'une des revendications 1 à 4, **caractérisé en ce qu'**au moins l'une des substances (8) est un colorant.

6. Procédé selon l'une des revendications 1 à 5, **caractérisé en ce que** l'introduction des substances (8) peut être commandée en ce qui concerne leur quantité.

7. Procédé selon l'une des revendications 1 à 6, **caractérisé en ce que** l'introduction des substances (8) peut être commandée en ce qui concerne la durée d'introduction.

8. Procédé selon l'une des revendications 1 à 7, **caractérisé en ce que** la suspension de fibres est acheminée vers un distributeur central (5) et, à partir de celui-ci, est acheminée, en plusieurs courants partiels (6), vers un tamis de la caisse de tête.

9. Procédé selon la revendication 8, **caractérisé en ce qu'**au courant partiel (6) est ajouté un liquide de dilution (7, 4), les substances (8) étant ajoutées au liquide de dilution (7, 4).

10. Procédé selon l'une des revendications 1 à 9, **caractérisé en ce que** les substances (8) apparaissent, en tant qu'image, motif ou inscription, dans la bande de matière fibreuse qui est formée à partir de la matière fibreuse en suspension.

11. Procédé selon l'une des revendications 1 à 10, **caractérisé en ce qu'**une bande de papier est formée à partir de la matière fibreuse en suspension.

12. Procédé selon la revendication 11, **caractérisé en ce qu'**on utilise un morceau de la bande de papier comme papier de sûreté, en particulier billet de banque.
